# FASCICULE DE BREVET EUROPEEN

(11) **EP 1 020 141 B1**
(45) Date de publication et mention de la délivrance du brevet: **16.04.2003**
(21) Numéro de dépôt: 00420005.1
(22) Date de dépôt: 11.01.2000
(51) Int. Cl.: A47C 17/16

(54) **Canapé-lit transformable**
Umwandelbares Bettsofa
Convertible sofa-bed

(30) Priorité: 12.01.1999 FR 9900354
(43) Date de publication de la demande: 19.07.2000
(73) Titulaire: ROSET S.A., 01470 Serrières de Briord (FR)
(72) Inventeur: Jouin, Patrick, 75002 Paris (FR)
(74) Mandataire: Maureau, Philippe

(56) Documents cités:
- DE-U- 29 504 446
- FR-A- 1 009 531
- FR-A- 2 246 242
- FR-A- 2 525 094
- GB-A- 540 518
- US-A- 2 104 666

## Description

La présente invention a pour objet un canapé-lit transformable.

Ce canapé est du type comprenant trois panneaux rectangulaires articulés les uns sur les autres deux à deux autour d'axes parallèles, ces panneaux reposant sur des éléments de piétement et étant recouverts par un élément de confort en forme de matelas. Les panneaux peuvent occuper une première position de canapé dans laquelle un premier panneau sensiblement horizontal forme l'assise, un second panneau, adjacent au premier et sensiblement vertical forme le dossier et un troisième panneau, replié contre le second panneau et également sensiblement vertical, forme la paroi arrière du canapé. Dans une seconde position, correspondant à la position de lit, les trois panneaux sont disposés dans un même plan horizontal. Un tel canapé-lit est décrit dans le document FR-2525094.

Un tel canapé-lit transformable bénéficie de l'avantage d'être d'une structure simple, et d'une mise en oeuvre simple et rapide pour passer de la position canapé à la position lit. Toutefois, il n'existe pas d'accoudoirs intégrés à la structure du canapé, ce qui limite le confort de celui-ci en position canapé.

Le but de l'invention est de fournir un canapé-lit transformable de ce type, dans lequel des accoudoirs soient intégrés à la structure, ces accoudoirs étant amenés automatiquement à leur position d'utilisation, en position canapé, et étant escamotés en position lit.

A cet effet, dans le canapé-lit qu'elle concerne, le troisième panneau comporte à proximité de chacun de ses bords transversaux à l'axe d'articulation sur le second panneau, et faisant saillie de sa face tournée vers le second panneau, en position canapé, un bras qui, en position canapé, traverse une ouverture ménagée dans le second panneau, et dépasse de celui-ci pour déformer le matelas et constituer un accoudoir.

En pratique, lorsque le canapé est en position lit, les bras fixés sur le troisième panneau sont tournés vers le sol. Lorsque le canapé est actionné vers sa position canapé, lors du rapprochement des second et troisième panneaux, chaque bras du troisième panneau traverse une ouverture du second panneau, et vient déformer le matelas dans la zone de liaison entre l'assise et le dossier pour former deux accoudoirs.

Afin de former un accoudoir de dimensions suffisantes chaque bras comporte un premier tronçon perpendiculaire au troisième panneau, prolongé par un tronçon s'étendant sensiblement parallèlement à ce panneau en direction du centre du canapé.

Suivant une forme d'exécution chaque bras possède une forme générale de L.

Avantageusement chaque ouverture ménagée dans le second panneau pour permettre le passage d'un bras du troisième panneau est formé par une découpe rectangulaire débouchant dans le bord latéral correspondant du second panneau et dans son bord d'articulation sur le premier panneau, tandis que le premier panneau comporte, au-delà de l'axe d'articulation sur le second panneau, et de chaque côté, un prolongement en forme de volet obturant partiellement l'une des ouvertures du second panneau lorsque les différents panneaux sont alignés en position horizontale.

Les volets appartenant au premier panneau permettent de reconstituer une certaine continuité au niveau du matelas, en position lit, ce qui ne serait pas le cas si les ouvertures destinées au passage des bras n'étaient pas obturées par les volets, ces ouvertures pouvant alors constituer des zones d'inconfort.

De toute façon l'invention sera bien comprise à l'aide de la description qui suit, en référence au dessin schématique annexé représentant, à titre d'exemple non limitatif, une forme d'exécution de ce canapé-lit transformable.
- Figure 1 en est une vue en perspective en position canapé,
- Figure 2 en est une vue partielle, en perspective de trois-quart avant en position canapé,
- Figure 3 en est une vue partielle, en perspective de trois-quart avant en position lit,
- Figures 4 à 6 en sont trois vues de côté, respectivement en position canapé, en cours de transformation et en position lit,
- Figures 7 et 8 sont deux vues partielles de dessus, d'un côté du canapé, respectivement en position canapé et en position lit.

Le canapé représenté au dessin comprend trois panneaux de forme générale rectangulaire articulés les uns aux autres deux à deux autour d'axes parallèles. Il s'agit d'un premier panneau 2, d'un second panneau 3 et d'un troisième panneau 4. Les premier panneau et second panneaux 2, 3 sont articulés l'un sur l'autre autour d'un axe 5 tandis que le troisième panneau 4 est articulé sur le deuxième panneau 3 autour d'un axe 6. Le premier panneau est monté sur un piétement avant 7, tandis que le troisième panneau est articulé en 8 sur un second piétement ou piétement arrière 9. L'ensemble des trois panneaux est recouvert par un matelas 10 assurant le confort tant en position canapé qu'en position lit.

Comme montré au dessin, le second panneau 3 présente, au niveau de chacun de ses bords latéraux, et de son bord d'articulation sur le premier panneau, une ouverture rectangulaire 12. Pour sa part, et comme montré notamment aux figures 3, 7 et 8, le premier panneau présente au niveau de chacun de ses bords, un prolongement 13 en forme de volet obturant partiellement une ouverture 12 du second panneau 3 lorsque les différents panneaux sont alignés en position horizontale.

Le troisième panneau 4 comporte, à proximité de chacun de ses bords transversaux à l'axe d'articulation 6, et faisant saillie de sa face tournée vers le second panneau, en position canapé, et vers le sol en position lit, un bras 14. Dans la forme d'exécution représentée au dessin chaque bras 14 est constitué par un tube en L comprenant un premier tronçon 15 perpendiculaire au troisième panneau et un second tronçon 16 parallèle au troisième panneau et dirigé vers le centre du canapé. Le positionnement de chaque bras 14 sur le troisième panneau est tel qu'en position canapé, l'extrémité libre du bras 15 traverse une ouverture 12 du second panneau et dépasse celui-ci pour déformer le matelas et constituer un accoudoir 17, comme cela est montré au dessin notamment aux figures 1, 2 et 4. Lorsque le canapé est actionné vers sa position lit, les bras 14 se retirent des ouvertures 12, et viennent s'orienter vers le bas, comme montré notamment aux figures 3 et 6. Dans cette position lit, les volets 13 des premiers panneaux obturent partiellement les ouvertures 12 correspondantes, évitant ainsi que ces ouvertures ne nuisent au confort des occupants du lit.

Comme il ressort de ce qui précède l'invention apporte une grande amélioration à la technique existante en fournissant un canapé-lit transformable possédant des accoudoirs simples et escamotables automatiquement lors du passage en position lit.

Comme il va de soi l'invention ne se limite pas à la seule forme d'exécution de ce canapé-lit , décrite ci-dessus à titre d'exemple, elle en embrasse au contraire toutes les variantes. C'est ainsi notamment que la forme des bras 14 pourrait être différente, ou encore que l'ossature et notamment le piétement du canapé pourralent être différents sans que l'on sorte pour autant du cadre de l'invention.

## Revendications

1. Canapé-lit transformable, du type comprenant trois panneaux rectangulaires articulés les uns sur les autres deux à deux autour d'axes parallèles, ces panneaux reposant sur des éléments de piétement et étant recouverts par un élément de confort en forme de matelas, les panneaux pouvant occuper une première position de canapé dans laquelle un premier panneau (2) sensiblement horizontal forme l'assise, un second panneau (3), adjacent au premier et sensiblement vertical, forme le dossier, et un troisième panneau (4) , replié contre le second panneau et également sensiblement vertical, forme la paroi arrière du canapé, et une seconde position de lit dans laquelle les trois panneaux sont dans un même plan horizontal, **caractérisé en ce que** le troisième panneau (4) comporte à proximité de chacun de ses bords transversaux à l'axe d'articulation (6) sur le second panneau, et faisant saillie de sa face tournée vers le second panneau, en position canapé, un bras (14) qui, en position canapé, traverse une ouverture (12) ménagée dans le second panneau (3), et dépasse de celui-ci pour déformer le matelas (10) et constituer un accoudoir.

2. Canapé-lit transformable selon la revendication 1, **caractérisé en ce que en ce que** chaque bras (14) comporte un premier tronçon (15) perpendiculaire au troisième panneau, prolongé par un tronçon (16) s'étendant sensiblement parallèlement à ce panneau en direction du centre du canapé.

3. Canapé-lit transformable selon la revendication 2, **caractérisé en ce que en ce que** chaque bras (14) possède une forme générale de L.

4. Canapé-lit transformable selon l'une quelconque des revendications 1 à 3, **caractérisé en ce que** chaque ouverture (12) ménagée dans le second panneau pour permettre le passage d'un bras (14) du troisième panneau (4) est formé par une découpe rectangulaire débouchant dans le bord latéral correspondant du second panneau (3) et dans son bord d'articulation sur le premier panneau, tandis que le premier panneau (2) comporte, au-delà de l'axe d'articulation (5) sur le second panneau (2), et de chaque côté, un prolongement (13) en forme de volet obturant partiellement l'une des ouvertures (12) du second panneau (3), lorsque les différents panneaux sont alignés en position horizontale.

## Patentansprüche

1. Umwandelbares Bettsofa mit drei rechteckförmigen Tafeln, die zu zweien um parallele Achsen zueinander angelenkt sind, wobei diese Tafeln auf Fußelementen ruhen und durch ein matratzenförmiges Polsterelement überzogen sind und wobei die Tafeln eine erste Stellung als Sofa einnehmen können, in welcher eine im wesentlichen horizontale erste Tafel (2) die Sitzfläche bildet, eine zur ersten benachbarte und im wesentlichen vertikale zweite Tafel (3) die Rückenlehne bildet und eine gegen die zweite Tafel umgeschlagene und ebenfalls im wesentlichen vertikale dritte Tafel (4) die Rückwand des Sofas bildet, sowie eine zweite Stellung als Bett einnehmen können, in welcher sich die drei Tafeln in ein und derselben horizontalen Ebene befinden, **dadurch gekennzeichnet, dass** die dritte Tafel (4) bei jedem ihrer Ränder, die in Querrichtung zur Anlenkungsachse (6) an der zweiten Tafel verlaufen, und aus ihrer in der Sofastellung zu der zweiten Tafel hin gekehrten Seite einen hervorstehenden Arm (14) aufweist, der in der Sofastellung eine in die zweite Tafel (3) eingearbeitete Öffnung (12) durchquert und sich über diese hinaus erstreckt, um die Matratze (10) zu verformen und eine Armlehne zu bilden.

2. Umwandelbares Bettsofa nach Anspruch 1, **dadurch gekennzeichnet, dass** jeder Arm (14) ein zur dritten Tafel senkrechtes erstes Teilstück (15) aufweist, das durch ein Teilstück (16) verlängert ist, das sich im wesentlichen parallel zu dieser Tafel in die Richtung zur Mitte des Sofas hin erstreckt.

3. Umwandelbares Bettsofa nach Anspruch 2, **dadurch gekennzeichnet, dass** jeder Arm (14) im wesentlichen eine L-Form besitzt.

4. Umwandelbares Bettsofa nach einem der Ansprüche 1 bis 3, **dadurch gekennzeichnet, dass** jede Öffnung (12), welche in die zweite Tafel eingearbeitet ist, um den Durchtritt eines Arms (14) der dritten Tafel (4) zu ermöglichen, durch einen rechteckförmigen Ausschnitt gebildet ist, der in den entsprechenden seitlichen Rand der zweiten Tafel (3) und seinen Anlenkungsrand an der ersten Tafel mündet, während die erste Tafel (2) eine sich über die Anlenkungsachse (5) an der zweiten Tafel (2) erstreckende beiderseitige Verlängerung (13) in Form einer Klappe aufweist, welche eine der Öffnungen (12) der zweiten Tafel (3) teilweise zudeckt, wenn die unterschiedlichen Tafeln in der horizontalen Stellung ausgerichtet sind.

## Claims

1. Convertible sofa-bed of the type comprising three rectangular panels articulated together in pairs about parallel axes, these panels resting on underframe elements and being covered by a comfortable element in the form of a mattress, the panels being able to occupy a first, sofa, position in which a roughly horizontal first panel (2) forms the seat part, a second panel (3), adjacent to the first and roughly vertical, forms the backrest, and a third panel (4), folded against the second panel and also roughly vertical, forms the rear wall of the sofa, and a second, bed, position in which the three panels are in one and the same horizontal plane, **characterized in that** the third panel (4) comprises, near each of its edges transversal to the axis (6) of articulation to the second panel, and projecting from its face facing towards the second panel, in the sofa position, an arm (14) which, in the sofa position, passes through an opening (12) made in the second panel (3), and extends beyond the latter to deform the mattress (10) and form an armrest.

2. Convertible sofa-bed according to Claim 1, **characterized in that** each arm (14) comprises a first portion (15) perpendicular to the third panel, extended by a portion (16) extending roughly parallel to this panel towards the centre of the sofa.

3. Convertible sofa-bed according to Claim 2, **characterized in that** each arm (14) has the overall shape of an L.

4. Convertible sofa-bed according to any one of Claims 1 to 3, **characterized in that** each opening (12) made in the second panel to allow the passage of an arm (14) of the third panel (4) is formed of a rectangular cut-out opening into the corresponding lateral edge of the second panel (3) and into its edge for articulation of the first panel, while the first panel (2) comprises, beyond the axis (5) of articulation to the second panel (2), and on each side, a continuation (13) in the form of a flap partially closing off one of the openings (12) of the second panel (3) when the various panels are aligned in the horizontal position.
